# EUROPÄISCHE PATENTANMELDUNG

(11) **EP 4 382 695 A1**
(43) Veröffentlichungstag der Anmeldung: **12.06.2024**
(21) Anmeldenummer: 22212472.9
(22) Anmeldetag: 09.12.2022
(51) Int. Cl.: E04G 19/00, E04G 17/00, E04G 17/14, E04G 21/12, E04G 15/06, E04G 15/02, E04G 21/18, E04G 17/12, E04G 11/06, E04G 9/02

(54) **VERFAHREN ZUM AUFBAU EINER SCHALUNGSEINHEIT**

(71) Anmelder: DOKA GmbH, 3300 Amstetten (AT)
(72) Erfinder: KIRCHHOFER, Johannes, 3300 Amstetten (AT); PALLINGER. Thomas, 3300 Amstetten (AT); HÖLLMÜLLER, Markus, 3300 Amstetten (AT)
(74) Vertreter: SONN Patentanwälte GmbH & Co KG

(57) **Zusammenfassung**

Verfahren zum Aufbau einer Schalungseinheit (3), insbesondere einer Wandschalungseinheit, mit den Schritten:
a. Vorfertigung der Schalungseinheit (3) in einem Vorfertigungsbereich (1) durch
- Vorsehen eines ersten Schalungselements (4),
- Vorsehen eines zweiten Schalungselements (15),
- Anbringen einer Bewehrung (23) zwischen dem ersten (4) und dem zweiten Schalungselement (15),
- Verbinden des ersten (4) mit dem zweiten Schalungselement (15), um die Schalungseinheit (3) zu erhalten,

b. Transportieren, insbesondere Umheben, der Schalungseinheit (3) gemeinsam mit der Bewehrung (23) vom Vorfertigungsbereich (1) zu einem Einsatzort (2).

## Beschreibung

Die Erfindung betrifft ein Verfahren zum Aufbau einer Schalungseinheit sowie ein Verfahren zur Herstellung eines Betonelements. Schließlich betrifft die Erfindung eine vorgefertigte Schalungseinrichtung.

Bei der Herstellung von Betonwänden werden Wandschalungen eingesetzt. Die Wandschalung wird aus zwei Schalungshälften, der Stell- und der Schließschalung, zusammengesetzt, welche am Ort der Herstellung der Betonwand aufgestellt und miteinander verbunden werden. Im eingeschalten Zustand wird der Beton in den Zwischenraum zwischen der Stell- und der Schließschalung eingebracht, um die Betonwand herzustellen. Ein gewisser Vorfertigungsgrad kann dadurch erreicht werde, dass die Stell- und die Schließschalung aus Rahmenschalungen gebildet werden, welche als vorgefertigte Schalungseinheiten zum Einsatzort transportiert werden. Ein Beispiel für den Aufbau einer solchen Wandschalung ist etwa in AT10946U1 gezeigt. Dennoch müssen sehr viele Arbeitsschritte am Einsatzort unter wechselnden Arbeits- und Umgebungsbedingungen durchgeführt werden. Dadurch wird der Baufortschritt gehemmt. Außerdem bringt die Montage der Wandschalung vor Ort Sicherheitsrisiken mit sich, die durch geeignete Zusatzmaßnahmen minimiert werden müssen. Dies erfordert jedenfalls einen hohen Einsatz von geschultem Personal. Nachteilig ist weiters der Baulärm, den der Aufbau der Schalung mit sich bringt.

Darüber hinaus wurde im Stand der Technik vorgeschlagen, Ortbetonschalung mit Hebetraversen zu manipulieren. Ein Beispiel dafür zeigt die FR 3 104 148 A1. Mit einer solchen Hebetraverse können gegenüberliegende Schalungshälften gemeinsam transportiert und aufgebaut werden. Die Schalungshälften werden dann am Bauplatz entweder über die Bewehrung gestülpt oder die Schalungshälften werden geöffnet und die Bewehrung wird nachträglich eingebracht. Nachteilig ist jedoch, dass weiterhin ein hoher Arbeitseinsatz zum Vorbereiten des Betonierens vor Ort erforderlich ist. Die Wandschalungshälften werden zwar gemeinsam zum Einsatzort gebracht, aber die übrigen Komponenten müssen eigens herbeigeschafft werden. Für den Transport wird vielfach ein Kran verwendet, der jedoch im Baustelleneinsatz stark ausgelastet ist und sich als Flaschenhals für den Baufortschritt erweisen kann.

Einen anderen Ansatz bilden Betonfertigteile, die in einem Fertigteilwerk hergestellt werden. Die WO0238878 beschreibt beispielsweise Betonwände, die mittels Bewehrungsstäben verbunden sind, welche durch Gelenke zusammen zusammengeklappt werden können. Dabei kann das Transportvolumen minimiert werden.

Betonfertigteile werden üblicherweise auf LKWs transportiert. Diese Transporte sind aufgrund des hohen Gewichts und der Dimensionen der Betonfertigteile sehr aufwendig. Weiters besteht die Gefahr von Beschädigungen beim Transport. Darüber hinaus kann mit Betonfertigteilen nicht flexibel auf kurzfristige Änderungen der Anforderungen reagiert werden.

Demgegenüber besteht die Aufgabe der vorliegenden Erfindung darin, zumindest einzelne Nachteile des Standes der Technik zu lindern bzw. zu beheben. Die Erfindung setzt sich insbesondere zum Ziel, den Aufbau von Ortbetonschalungen am Einsatzort zu vereinfachen und zu standardisieren.

Diese Aufgabe wird durch ein Verfahren zum Aufbau einer Schalungseinheit nach Anspruch 1, ein Verfahren zur Herstellung eines Betonelements nach Anspruch 14 und eine vorgefertigte Schalungseinrichtung nach Anspruch 15 gelöst. Bevorzugte Ausführungsformen sind in den abhängigen Ansprüchen angegeben.

Beim erfindungsgemäßen Verfahren werden zumindest die folgenden Schritte durchgeführt:
a. Vorfertigung der Schalungseinheit in einem Vorfertigungsbereich durch
   - Vorsehen eines ersten Schalungselements,
   - Vorsehen eines zweiten Schalungselements,
   - Anbringen einer Bewehrung zwischen dem ersten und dem zweiten Schalungselement,
   - Verbinden des ersten mit dem zweiten Schalungselement, um die Schalungseinheit zu erhalten,
b. Transportieren, insbesondere Umheben, der Schalungseinheit gemeinsam mit der Bewehrung vom Vorfertigungsbereich zu einem Einsatzort, d.h. zum Ort der Herstellung des Betonelements.

Beim erfindungsgemäßen Verfahren zur Herstellung eines Betonelements, insbesondere eines Wandelements, werden zumindest die folgenden Schritte durchgeführt:
i. Aufbauen einer Schalungseinheit wie oben beschrieben,
ii. Anordnen der Schalungseinheit in einer Schalstellung am Einsatzort, und
iii. Betonieren des Betonelements mit der Schalungseinheit in der Schalstellung.

Die vorgefertigte Schalungseinrichtung weist erfindungsgemäß zumindest auf:
eine Schalungseinheit mit einem ersten und einem zweiten Schalungselement,
ein Schalungsverbindungselement, welches das erste mit dem zweiten Schalungselement verbindet, so dass zwischen dem ersten und dem zweiten Schalungselement ein Zwischenraum für die Befüllung mit Beton ausgebildet ist,
eine Bewehrung, und
eine Aufhängung, mit welcher die Bewehrung in dem Zwischenraum zwischen dem ersten und dem zweiten Schalungselement aufgehängt wird, so dass die vorgefertigte Schalungseinrichtung, einschließlich der Bewehrung, von einem Vorfertigungsbereich zu einem Einsatzort transportiert, insbesondere mit einem Hebezeug umgehoben, werden kann.

Somit wird im Vorfertigungsbereich die Schalungseinheit zusammengesetzt. Der Vorfertigungsbereich ist vom Einsatzort, d.h. vom Ort, an dem das Betonelement mit der Schalungseinheit hergestellt wird, räumlich getrennt. Bevorzugt befindet sich der Vorfertigungsbereich benachbart des Einsatzortes auf der Baustelle. Im Vorfertigungsbereich können die Arbeits- und Umgebungsbedingungen besser als am Einsatzort kontrolliert werden. So kann im Vorfertigungsbereich eine präzise Bodenfläche vorgesehen sein, auf der die Schalungseinheit vorgefertigt wird. Demgegenüber kann die Bodenfläche am Einsatzort, beispielsweise die Oberseite eines zuvor betonierten Deckenelements, Unebenheiten oder Verschmutzungen aufweisen, welche die Einrichtung der Schalung erschweren. Weiters können im Vorfertigungsbereich besonders hohe Sicherheitsstandards gesetzt werden. Auch kann ein Schutz vor Umweltbedingungen gegeben sein, welcher am Einsatzort, bei der Herstellung des Betonkörpers, nicht verwirklicht werden kann. Im Vorfertigungsbereich kann daher die Schalungseinheit präzise, sicher und rasch montiert werden. Auch kann eine beliebige Anzahl von Schalungseinheiten vorgefertigt werden, um Verzögerungen am Einsatzort möglichst zu vermeiden. Schließlich kann der Vorfertigungsbereich auch mit einem Schallschutz ausgestattet werden, welcher die Schallemissionen von der Baustelle wesentlich reduziert. Erfindungsgemäß werden bei der Vorfertigung im Vorfertigungsbereich nicht nur das erste und das zweite Schalungselement, d.h. die Stell- und die Schließschalung, zur Schalungseinheit verbunden, sondern es wird zudem bereits die Bewehrung in dem Zwischenraum zwischen dem ersten und dem zweiten Schalungselement montiert. Zu diesem Zweck kann die Bewehrung am einen Schalungselement, d.h. am ersten oder zweiten Schalungselement, angebracht werden, bevor das andere Schalungselement, d.h. das zweite bzw. erste Schalungselement, vorgesehen wird, um die Bewehrung im Zwischenraum der Schalungseinheit anzuordnen. Beim Anordnen der Bewehrung befindet sich das erste bzw. das zweite Schalungselement bevorzugt in einem stehenden, insbesondere vertikalen, Zustand. Als Bewehrung, auch als Armierung bezeichnet, werden bevorzugt einzelne Bewehrungsstäbe, einzelne Bewehrungsbügel oder Bewehrungsmatten- bzw. Bewehrungskörbe aus vorzugsweise mittels Drähten oder Schweißverbindungen miteinander verbundenen Bewehrungselementen verwendet. Die Bewehrung ist insbesondere aus Stahl gebildet. Mit der Bewehrung wird das zu fertigende Betonelement verstärkt. Das zweite bzw. erste Schalungselement wird bevorzugt ebenfalls im stehenden, insbesondere vertikalen, Zustand mit dem ersten bzw. zweiten Schalungselement verbunden. Nach der Vorfertigung wird die Schalungseinheit gemeinsam mit der Bewehrung im Zwischenraum zwischen dem ersten und zweiten Schalungselement zum Einsatzort transportiert und dort aufgestellt. Anschließend kann das Betonelement, insbesondere ein Wandelement, durch Einfüllen von Beton in den Zwischenraum hergestellt werden. Vorteilhafterweise kann die Vorbereitung des Betoniervorgangs am Einsatzort dank der vorgefertigten Schalungseinheit wesentlich vereinfacht werden.

Zum Verbinden des ersten mit dem zweiten Schalungselement wird bevorzugt ein Schalungsverbindungselement, insbesondere ein Trägerelement, beispielsweise ein Verbindungsriegel, jeweils mit dem ersten und dem zweiten Schalungselement, insbesondere jeweils mit einem oberen Ende des ersten bzw. zweiten Schalungselements, verbunden. Im verbundenen Zustand bewirkt das Schalungsverbindungselement eine derart steife Verbindung zwischen dem ersten und dem zweiten Schalungselement, dass die Schalungseinheit gemeinsam mit der Bewehrung in einer vorgegebenen Stellung des ersten zum zweiten Schalungselement transportiert, insbesondere mit einem Hebezeug zum Einsatzort umgehoben, werden kann. Zu diesem Zweck ist als Schalungsverbindungselement bevorzugt das Trägerelement, insbesondere aus Metall, vorgesehen, welches bevorzugt die oberen Enden des ersten und zweiten Schalungselements miteinander verbindet. Das Trägerelement kann zumindest ein Profilteil aufweisen. Bevorzugt weist das Trägerelement zwei Profilteile, beispielsweise zwei C-Profile, auf, welche miteinander verbunden sind. Im verbundenen Zustand kann sich das Trägerelement im Wesentlichen senkrecht zu den Hauptebenen des ersten und zweiten Schalungselements erstrecken. Je nach Ausführung können mehrere Schalungsverbindungselemente zur Verbindung des ersten mit dem zweiten Schalungselement vorgesehen sein. Die Schalungsverbindungselemente sind bevorzugt in horizontaler Richtung voneinander beabstandet mit den oberen Enden des ersten bzw. zweiten Schalungselements verbunden. Je zwei Schalungsverbindungselemente können über ein Geländerelement, beispielsweise ein Rundelement, insbesondere ein Rundrohr, miteinander verbunden sein, wodurch eine zusätzliche Funktion verwirklicht wird.

Für die Zwecke dieser Offenbarung beziehen sich die Orts- und Richtungsangaben, wie "oben", "unten", "horizontal", "vertikal", auf einen vertikalen Gebrauchszustand der Schalungseinheit zum Betonieren eines vertikalen Wandelements. Die Schalungseinheit kann auch in einer davon abweichenden Lage verwendet werden, wobei dann die Orts- und Richtungsangaben entsprechend zu übertragen sind.

Bei einer bevorzugten Ausführungsform wird das Schalungsverbindungselement an dem ersten Schalungselement montiert, von einer Ruhestellung in eine Verbindungsstellung bewegt, insbesondere verschwenkt, und mit dem zweiten Schalungselement verbunden. In der Ruhestellung ist das Schalungsverbindungselement vom zweiten Schalungselement gelöst, d.h. das Schalungsverbindungselement ist mit dem ersten, aber nicht mit dem zweiten Schalungselement verbunden. Das Schalungsverbindungselement wird in der Ruhestellung am ersten Schalungselement montiert, insbesondere über eine Bolzenverbindung, während das erste Schalungselement bevorzugt im liegenden Zustand, insbesondere im horizontalen Zustand, im Vorfertigungsbereich angeordnet wird. Während der Vorfertigung der Schalungseinheit wird das erste Schalungselement über das Schalungsverbindungselement mit dem zweiten Schalungselement verbunden, bevorzugt im stehenden, insbesondere vertikalen, Zustand des ersten und zweiten Schalungselements. Das Schalungsverbindungselement wird von der Ruhe- in die Verbindungsstellung bewegt und, vorzugsweise über zumindest eine weitere Bolzenverbindung, reversibel lösbar mit dem zweiten Schalungselement verbunden.

Zum Anschließen des Schalungsverbindungselements an das erste bzw. zweite Schalungselement ist es günstig, wenn das Schalungsverbindungselement in der Ruhe- und in der Verbindungsstellung über eine erste Halterung, insbesondere über eine erste Haltelasche, mit dem ersten Schalungselement und in der Verbindungsstellung über eine zweite Halterung, insbesondere über eine zweite Haltelasche, mit dem zweiten Schalungselement verbunden wird. Bevorzugt ist die erste Halterung, insbesondere am oberen Ende, eines ersten Halteträgers, insbesondere eines ersten Vertikalträgers, angebracht, welcher bevorzugt an zumindest einem Rahmenteil des ersten Schalungselements montiert ist. Entsprechend kann die zweite Halterung, insbesondere am oberen Ende, eines zweiten Halteträgers, insbesondere eines zweiten Vertikalträgers, angebracht sein, welcher bevorzugt an zumindest einem Rahmenteil des zweiten Schalungselements montiert ist.

Bei einer bevorzugten Ausführungsform weist die erste Halterung eine, insbesondere bogenförmige, Führung auf, mit welcher das Schalungsverbindungselement beim Überführen von der Ruhe- in die Verbindungsstellung geführt wird. Bevorzugt ist die Führung als bogenförmiges Langloch der ersten Halterung ausgeführt, in welcher ein Führungselement, insbesondere ein Führungsbolzen, am Schalungsverbindungselement geführt wird.

Bei einer bevorzugten Ausführungsform ist eine Fixiereinrichtung, insbesondere mit zumindest einer Bolzenverbindung, zur Fixierung des Schalungsverbindungselements in der Ruhestellung, vorzugsweise zudem zur Fixierung des Schalungsverbindungselements in der Verbindungsstellung, vorgesehen.

Zum stabilen Hantieren ist es günstig, wenn die erste Halterung und/oder das Schalungsverbindungselement eine erste Angriffsstelle für ein Hebezeug zum Umheben des ersten Schalungselements und/oder die zweite Halterung eine zweite Angriffsstelle für ein Hebezeug zum Umheben des zweiten Schalungselements aufweist. Die erste bzw. die zweite Angriffsstelle kann jeweils eine Öse, ein Hakenelement oder einen Bügel aufweisen, um die Anbringung eines Hakens des Hebezeugs zu ermöglichen.

Darüber hinaus kann am Schalungsverbindungselement eine dritte Angriffsstelle, beispielsweise mit einer Versetzöse, zum Versetzen der Schalungseinheit gemeinsam mit der Bewehrung vom Vorfertigungsbereich zum Einsatzort vorgesehen, insbesondere reversibel lösbar montiert, sein. Alternativ kann die Schalungseinheit auch unabhängig von dem Schalungsverbindungselement mit einem Hebezeug gegriffen werden.

Dazu kann beispielsweise ein Umsetzbügel verwendet werden.

Zur Erhöhung des Vorfertigungsgrads ist es günstig, wenn während der Vorfertigung zumindest ein Schalungsanker, jeweils mit dem ersten und dem zweiten Schalungselement verbunden wird. Der Schalungsanker kann, wie im Stand der Technik bekannt, durch je ein Loch des ersten bzw. zweiten Schalungselements durchgesteckt und gesichert werden. Der Schalungsanker erstreckt sich bevorzugt im Wesentlichen senkrecht zu den Hauptebenen der Schaltafeln des ersten bzw. zweiten Schalungselements. Der Schalungsanker kann als Schalungsverbindungselement ausgebildet sein, welches das erste und das zweite Schalungselement so miteinander verbindet, dass das erste und das zweite Schalungselement im Vorfertigungsbereich in ihrer relativen Lage zueinander festgelegt werden. Weiters kann mit dem Schalungsanker bereits im Vorfertigungsbereich die Wandstärke des am Einsatzort zu fertigenden Betonelements eingestellt werden. Diese Vorteile können auch unabhängig von der Anordnung der Bewehrung im Vorfertigungsbereich genutzt werden. Beispielsweise kann am Einsatzort ein Betonelement aus Faserbeton hergestellt werden, so dass bei dieser Anwendung im Vorfertigungsbereich keine Bewehrung vorgesehen wird. Somit bezieht sich die vorliegende Offenbarung auch auf ein Verfahren zum Aufbau einer Schalungseinheit, insbesondere einer Wandschalungseinheit, mit den Schritten:
Vorfertigung der Schalungseinheit in einem Vorfertigungsbereich durch
- Vorsehen eines ersten Schalungselements,
- Vorsehen eines zweiten Schalungselements,
- Vorsehen zumindest eines Schalungsankers zwischen dem ersten und dem zweiten Schalungselement,
- Verbinden des ersten mit dem zweiten Schalungselement, vorzugsweise über den zumindest einen Schalungsanker, um die Schalungseinheit zu erhalten,

Transportieren, insbesondere Umheben, der Schalungseinheit einschließlich des zumindest einen Schalungsankers vom Vorfertigungsbereich zu einem Einsatzort.

Um die Bewehrung beim Transport vom Vorfertigungsbereich zum Einsatzort in ihrer Lage im Zwischenraum zu sichern, wird bei einer bevorzugten Ausführungsform während der Vorfertigung eine Aufhängung, insbesondere mit einem Aufhängbügel, vorgesehen, an welcher die Bewehrung zwischen dem ersten und dem zweiten Schalungselement aufgehängt wird. Die Aufhängung ist bevorzugt am Schalungsverbindungselement montiert, von welchem sich die Aufhängung bevorzugt nach unten in den Zwischenraum erstreckt. Bei einer bevorzugten Ausführungsform weist die Aufhängung einen Aufhängbügel auf, welcher zumindest eine Aufnahme zum Aufnehmen eines Abschnitts der Bewehrung aufweist. Somit kann der Aufhängbügel den Abschnitt der Bewehrung untergreifen, so dass die Bewehrung beim Transport, insbesondere beim Krantransport, nicht im Zwischenraum nach unten rutschen kann. Bevorzugt weist der Aufhängbügel zwei Aufhängteile auf, welche seitlich von einem Zentralteil abstehen, das am Schalungsverbindungselement montiert ist. Bei einer bevorzugten Ausführungsform ist weiters eine Höhenverstellung vorgesehen, mit welcher die Höhenposition des Aufhängbügels im Zwischenraum zwischen dem ersten und dem zweiten Schalungselement verstellt werden kann. Dadurch kann der Aufhängbügel präzise an der Bewehrung ausgerichtet werden.

Um den Vorfertigungsgrad im Vorfertigungsbereich abseits des Einsatzortes weiter zu steigern, wird bei einer bevorzugten Ausführungsform während der Vorfertigung eine Aussparungsschalung, insbesondere für einen Tür- oder Fensterausschnitt, zwischen dem ersten und dem zweiten Schalungselement angeordnet. Die Aussparungsschalung begrenzt innerhalb des Zwischenraums zwischen dem ersten und dem zweiten Schalungselement einen Ausschnitt, welcher nicht mit Beton befüllt wird. Dieser Ausschnitt dient insbesondere als Tür- oder Fensterausschnitt. Bei dieser Ausführungsform kann die Schalungseinheit gemeinsam mit der Aussparungsschalung im Vorfertigungsbereich erstellt und zum Einsatzort transportiert werden.

Je nach Ausführung kann die Vorfertigung der Schalungseinheit im Vorfertigungsbereich zudem die Montage zumindest eines Elektro- und/oder Sanitäreinbauteiles am ersten und/oder zweiten Wandschalungselement umfassen. Als Elektroeinbauteile können beispielsweise ein Leerrohr oder eine Schalterdose zur Schaffung eines Hohlraums für einen Lichtschalter vorgesehen sein. Als Sanitäreinbauteil kann beispielsweise ein Wasserleitungs- bzw. Abwasserrohr vorgesehen sein. Bei diesen Ausführungsform kann die Schalungseinheit gemeinsam mit dem Elektro- und/oder mit dem Sanitäreinbauteil vom Vorfertigungsbereich zum Einsatzort transportiert werden.

Darüber hinaus kann die vorgefertigte Schalungseinheit zumindest eine Stirnabschalung aufweisen, mit welcher der Zwischenraum zwischen dem ersten und dem zweiten Schalungselement seitlich begrenzt wird. Die Stirnabschalung wird während der Vorfertigung am ersten und/oder zweiten Schalungselement montiert. Bei dieser Ausführungsform kann die Schalungseinheit gemeinsam mit der Stirnabschalung vom Vorfertigungsbereich zum Einsatzort transportiert werden.

Zum Umheben der Schalungseinheit gemeinsam mit der Bewehrung, vorzugsweise zudem gemeinsam mit der Aussparungsschalung, wird bevorzugt ein Hebezeug, insbesondere ein Kran, verwendet. Somit kann die Schalungseinheit samt Einbauteilen wie der Aussparungsschalung von der Bodenfläche des Vorfertigungsbereichs mit dem Kran aufgehoben, über dem Boden frei hängend zum Einsatzort transportiert und auf die Bodenfläche des Einsatzortes abgesenkt werden.

Am Einsatzort wird die vorgefertigte Schalungseinheit bevorzugt auf einer Bodenfläche, insbesondere auf einem bereits betonierten Deckenelement, aufgestellt.

Die Schalungseinheit kann dabei am Einsatzort so auf der Bodenfläche aufgestellt werden, dass eine von der Bodenfläche hochstehende Bodenanschlussbewehrung zwischen unteren Bereichen des ersten und des zweiten Schalungselements angeordnet wird. Somit wird die vorgefertigte Schalungseinheit bei dieser Ausführungsform auf die Bodenanschlussbewehrung aufgefädelt.

Um die Schalungseinheit am Einsatzort in der gewünschten Schalstellung für die Fertigung eines Betonelements anordnen zu können, wird die Schalungseinheit bei einer bevorzugten Ausführungsform mit einer Hubeinrichtung, vorzugsweise mit zumindest einem Spindelhubelement, zur Höhenverstellung der Schalungseinheit gemeinsam mit der Bewehrung verbunden. Die Hubeinrichtung ist dazu ausgebildet, die Schalungseinheit gemeinsam mit der Bewehrung, gegebenenfalls zudem gemeinsam mit Einbauteilen wie der Aussparungsschalung, in der Höhe (d.h. in vertikaler Richtung) zu verstellen. Das erste und das zweite Schalungselement sowie die Bewehrung, gegebenenfalls zudem das Einbauteil, bleiben dabei in der vorgegebenen Stellung zueinander, welche bereits bei der Vorfertigung im Vorfertigungsbereich festgelegt wurde.

Bei einer ersten Ausführungsvariante kann das erste und/oder das zweite Schalungselement der Schalungseinheit während der Vorfertigung mit zumindest einem Hubelement, insbesondere mit zumindest einem Spindelhubelement, der Hubeinrichtung verbunden werden. Bei dieser Ausführung wird daher zumindest eines von erstem und zweitem Schalungselement im Vorfertigungsbereich mit jeweils einem Hubelement verbunden. Bei dieser Ausführungsform wird die Schalungseinheit gemeinsam mit zumindest einem Hubelement der Hubeinrichtung vom Vorfertigungsbereich zum Einsatzort transportiert. Bevorzugt wird das Hubelement am unteren Ende des ersten bzw. zweiten Schalungselements montiert.

Bei einer zweiten Ausführungsvariante wird das erste und/oder das zweite Schalungselement der Schalungseinheit am Einsatzort jeweils auf zumindest einem weiteren Hubelement, insbesondere zumindest einem weiteren Spindelhubelement, der Hubeinrichtung aufgesetzt. Bei dieser Ausführung ist das weitere Hubelement am Einsatzort, beispielsweise an einer Stirnseite eines bereits betonierten Deckenelements, montiert und das erste bzw. zweite Schalungselement wird am Einsatzort auf das weitere Hubelement aufgesetzt.

Diese beiden Ausführungsvarianten können alternativ oder in Kombination miteinander verwendet werden.

Für die Herstellung einer Außenwand ist bevorzugt vorgesehen, dass eines von erstem und zweitem Schalungselement während der Vorfertigung der Schalungseinheit mit dem Hubelement versehen wird und das andere von erstem und zweitem Schalungselement am Einsatzort auf das weitere Hubelement aufgesetzt wird, welches bevorzugt an der Stirnseite des darunterliegenden Deckenelements montiert ist.

Für die Herstellung einer Innenwand ist bevorzugt vorgesehen, dass während der Vorfertigung im Vorfertigungsbereich am ersten Schalungselement das Hubelement und am zweiten Schalungselement das weitere Hubelement montiert wird.

Da das Innere der vorgefertigten Schalungseinheit am Einsatzort nicht ohne weiteres einsichtig ist, kann das Problem auftreten, dass ein im Zwischenraum der Schalungseinheit verborgenes Einbauteil, insbesondere die oben beschriebene Aussparungsschalung, nicht in der gewünschten Höhe zur Bodenfläche des Einsatzortes angeordnet wird, beispielsweise aufgrund von Bodenunebenheiten, Verschmutzungen oder anderen unvermeidbaren Toleranzen.

Um dieses Problem zu beheben, kann während der Vorfertigung der Schalungseinheit im Vorfertigungsbereich an dem ersten und/oder zweiten Schalungselement eine Markierung vorgesehen werden, mit welcher eine Referenzhöhe für zumindest ein Einbauteil, insbesondere für die Aussparungsschalung, im Zwischenraum zwischen dem ersten Schalungselement und dem zweiten Schalungselement relativ zur Bodenfläche des Vorfertigungsbereichs markiert wird. Im Vorfertigungsbereich wird daher zunächst eine Referenzhöhe, beispielsweise 1 Meter, über der Bodenfläche des Vorfertigungsbereichs bestimmt, und beispielsweise mittels Projektion eines Lasers auf die Schalungseinheit projiziert. Auf dieser Referenzhöhe wird am ersten oder am zweiten Schalungselement die Markierung angebracht, welche beispielsweise ein Aufkleber, eine Strichmarkierung, eine Meterriss-Plakette, ein QR-Code, ein Magnetstreifen oder ein elektronisches Bauteil sein kann. Das Einbauteil wird dann in einem vorgegebenen Höhenabstand zur Referenzhöhe am erstem und/oder am zweitem Schalungselement vorgesehen, bevor die Schalungseinheit durch Verbinden des ersten mit dem zweiten Schalungselement zusammengesetzt wird. Im Vorfertigungsbereich kann eine quasi perfekte Bodenfläche vorgesehen werden, so dass die Einbauhöhe des Einbauteils im Zwischenraum der Schalungseinheit mit hoher Genauigkeit festgelegt werden kann, bevor die vorgefertigte Schalungseinheit durch Verbinden des ersten mit dem zweiten Schalungselement geschlossen wird.

Bei einer bevorzugten Ausführungsform wird die Markierung an der vom Zwischenraum abgewandten Rückseite des ersten Schalungselements oder des zweiten Schalungselements vorgesehen. Dadurch bleibt die Markierung am Einsatzort sichtbar bzw. für ein elektronisches Auslesen zugänglich.

Bei einer bevorzugten Ausführungsform wird am Einsatzort eine Höhe der Markierung relativ zur Bodenfläche des Einsatzortes gemessen, beispielsweise mit einem Lasermessgerät, und eine Abweichung der Höhe von der Referenzhöhe mit Hilfe der Hubeinrichtung ausgeglichen. Wenn die Bodenfläche am Einsatzort, wie es vielfach der Fall ist, nicht perfekt ist, könnte das Einsatzteil beim Aufstellen der vorgefertigten Schalungseinheit am Einsatzort nicht an der richtigen Höhenposition angeordnet werden, auch wenn das Einbauteil relativ zur Schalungseinheit im Vorfertigungsbereich präzise positioniert worden ist. Durch Vergleich der gemessenen Höhe der Markierung über der Bodenfläche des Einsatzortes mit der Referenzhöhe wird eine Abweichung festgestellt, welche mit Hilfe der Hubeinrichtung ausgeglichen werden kann, so dass der Höhenabstand der Markierung zur Bodenfläche des Einsatzortes ident zur Referenzhöhe, d.h. zum Höhenabstand der Markierung zur Bodenfläche des Vorfertigungsbereichs, ist.

Das oben beschriebene Verfahren kann analog für den Ausgleich einer Abweichung der horizontalen Position des Einbauteils am Einsatzort von einem horizontalen Referenzabstand des Einbauteils im Vorfertigungsbereich von einer Seitenkante des ersten und/oder zweiten Schalungselements durchgeführt werden.

Bei einer bevorzugten Ausführungsform sind als erstes und zweites Schalungselement jeweils ein Rahmenschalungselement vorgesehen, welches jeweils eine Schaltafel mit einer betonzugewandten Vorderseite und einer betonabgewandten Rückseite und einen Rahmen an der betonabgewandten Rückseite aufweist. Der Rahmen kann die Schaltafel stützende Längsrahmenteile und Querrahmenteile aufweisen.

Das erste und das zweite Schalungselement kann jeweils mehrere erste bzw. zweite Schalungsteile aufweisen, welche, insbesondere über Schalungsspanner, so miteinander verbunden sind, dass die Vorderseiten der Schaltafeln im Wesentlichen in einer Ebene angeordnet sind.

Als erstes und zweites Schalungselement sind bevorzugt ein erstes und ein zweites Wandschalungselement vorgesehen, welche in einem Abstand zueinander angeordnet sind, so dass im Zwischenraum zwischen dem ersten und dem zweiten Schalungselement ein Wandelement gegossen werden kann.

Die Erfindung wird nachstehend anhand von in den Zeichnungen dargestellten Ausführungsbeispielen weiter erläutert.
Fig. 1 zeigt in einer Übersichtsdarstellung eine Baustelle, welche in einen Vorfertigungsbereich und einen Einsatzort unterteilt ist.
Fig. 2 bis Fig. 12 zeigen verschiedene Schritte bei der Vorfertigung einer Schalungseinheit.
Fig. 13 und Fig. 14 zeigen den Transport der vorgefertigten Schalungseinheit vom Vorfertigungsbereich zum Einsatzort.
Fig. 15 bis Fig. 19 zeigen verschiedene Schritte bei der Einrichtung der Schalungseinheit am Einsatzort.
Fig. 20 zeigt die Herstellung eines Wandelements mit der am Einsatzort eingerichteten Schalungseinheit.
Fig. 21 und Fig. 22 zeigen das Zerlegen der Schalungseinheit nach der Herstellung des Wandelements.
Fig. 23 zeigt die Reinigung der zerlegten Schalungseinheit im Vorfertigungsbereich.
Fig. 24 bis Fig. 27 zeigen die Einrichtung einer alternativen Ausführungsform der Schalungseinheit am Einsatzort.

Fig. 1 zeigt in einer Übersichtsdarstellung eine Baustelle, welche in einen Vorfertigungsbereich 1 und einen Einsatzort 2 unterteilt ist. Der Vorfertigungsbereich 1 befindet sich bevorzugt benachbart des Einsatzortes 2, an dem ein Betonkörper, beispielsweise ein Gebäude mit mehreren Geschoßen, errichtet werden soll. Im Vorfertigungsbereich 1 kann eine (Ortbeton-)Schalungseinheit 3 vorgefertigt werden, die danach zum Einsatzort 2 transportiert wird, um dort um ein Betonelement, insbesondere ein Wandelement, als Teil des Betonkörpers herzustellen.

Gemäß Fig. 2 und Fig. 3 wird ein erstes Schalungselement 4 im liegenden, hier horizontalen, Zustand auf einem Untergrund des Vorfertigungsbereichs 1 vormontiert. Das erste Schalungselement 4 ist ein Rahmenschalungselement mit einem Rahmen 5, welcher vorzugsweise Längsrahmenteile 6 und Querrahmenteile 7 an der betonabgewandten Rückseite einer Schaltafel 8 aufweist (vgl. Fig. 18). Das erste Schalungselement 4 ist, vorzugsweise reversibel lösbar, mit einem Schalungsverbindungselement 9 verbunden. Zu diesem Zweck ist an der Rückseite des Rahmens 5 ein erster Halteträger 10 angebracht, welcher am oberen Ende eine erste Halterung 11, hier eine erste Haltelasche, trägt. Die erste Halterung 11 ist bevorzugt über eine reversibel lösbare Verbindung, insbesondere eine Bolzenverbindung, mit dem ersten Halteträger 10 verbunden. An der ersten Halterung 11 ist das Schalungsverbindungselement 9 montiert, welches in der gezeigten Ausführung ein Trägerelement in Form eines Verbindungsriegels, hier mit zwei Riegelprofilen, beispielsweise C-Profilen (vgl. Fig. 11A), ist. Das Schalungsverbindungselement 9 ist, insbesondere über eine weitere Bolzenverbindung 9A, verschwenkbar an der ersten Halterung 11 angebracht. Die erste Halterung 11 weist eine bogenförmig, hier kreisbogenförmig, gekrümmte Führung 12 zur Führung eines Bolzens 12A am Schalungsverbindungselement 9 aufweist. In Fig. 2 und Fig. 3 ist das Schalungsverbindungselement 9 in einer Ruhestellung dargestellt. Das Schalungsverbindungselement 9 weist, bevorzugt am von der ersten Halterung 11 abgewandten Längsende, eine erste Angriffsstelle 13, beispielsweise mit einem Tragbolzen 13A, auf, an welcher ein Hebezeug 14, insbesondere ein Kran, angebracht werden kann, um das erste Schalungselement 4, wie weiter unten näher beschrieben wird, vom liegenden Zustand der Fig. 2 und Fig. 3 in den stehenden Zustand der Fig. 7 zu bringen.

Gemäß Fig. 4 und Fig. 5 wird ein zweites Schalungselement 15 im liegenden Zustand auf dem Untergrund des Vorfertigungsbereichs 1 vormontiert. Das zweite Schalungselement 15 ist, entsprechend dem ersten Schalungselement 4, als Rahmenschalungselement ausgebildet. An der Rückseite des Rahmens 5 des zweiten Schalungselements 15 ist ein zweiter Halteträger 16 angebracht, welcher am oberen Ende eine zweite Halterung 17, hier eine zweite Haltelasche, trägt. Die zweite Halterung 17 weist eine zweite Angriffsstelle 18, hier mit einem Versetzbügel 19, auf, an welcher das Hebezeug 14 angebracht werden kann, um das zweite Schalungselement 15, wie weiter unten näher beschrieben wird, vom liegenden Zustand der Fig. 4 und 5 in den stehenden Zustand der Fig. 9 zu bringen. Weiters kann am zweiten Halteträger 16 eine Arbeitsbühne 20 montiert werden. Schließlich wird am zweiten Schalungselement 15 eine Stützeinrichtung 21 montiert, mit welcher, wie ebenfalls weiter unten näher beschrieben wird, eine Abstützung und Neigungseinstellung am Einsatzort 2 durchgeführt werden kann.

Gemäß Fig. 6 wird auf einer Bodenfläche 1A des Vorfertigungsbereichs 1 eine temporäre Abstützung 22 vorgesehen, welche nur während der Vorfertigung der Schalungseinheit 3, aber nicht beim Betonieren am Einsatzort 2 benötigt wird.

Gemäß Fig. 7 wird das erste Schalungselement 4 mit dem Hebezeug 14 in den stehenden, hier vertikalen, Zustand gebracht und an der temporären Abstützung 22 montiert, welche in der gezeigten Ausführung eine Schrägstütze 22A aufweist. Durch die temporäre Abstützung 22 kann das erste Schalungselement 4 selbstständig, auch ohne das Hebezeug 14, im stehenden Zustand gehalten werden.

Gemäß Fig. 8 wird eine Bewehrung 23, hier ein Bewehrungskorb mit Längs- und Querbewehrungselementen, an der Vorderseite des ersten Schalungselements 4 angeordnet. Die Bewehrung 23 ist als Bewehrungskorb ausgebildet, welcher sich im Wesentlichen über die gesamte Breite, Länge und Höhe des Zwischenraums zwischen dem ersten Schalungselement 4 und dem zweiten Schalungselement 15 erstreckt. In der gezeigten Ausführung wird eine Referenzhöhe, hier beispielsweise 1 Meter, oberhalb der Bodenfläche 1A des Vorfertigungsbereichs 1 gemessen, vgl. Linie 25 in den Fig. 6, 7 und 8. Darüber hinaus wird eine Aussparungsschalung 24 in einem definierten Höhenabstand zur Referenzhöhe installiert. Weitere Einbauteile können ebenfalls in definierten Höhenabständen zur Referenzhöhe montiert werden.

Gemäß Fig. 9 wird das zweite Schalungselement 15 mit dem Hebezeug 14 in den stehenden Zustand gebracht, in einem Horizontalabstand gegenüber dem ersten Schalungselement 4 aufgestellt und mit der Stützeinrichtung 21 abgestützt. Zwischen dem ersten Schalungselement 4 und dem zweiten Schalungselement 15 ist der Zwischenraum 26 ausgebildet, in welchem die Bewehrung 23 und die Aussparungsschalung 24 angeordnet sind.

Gemäß Fig. 10 wird das Verbinden des ersten 4 mit dem zweiten Schalungselement 15 vorbereitet. Weiters bringt ein Arbeiter 27 auf der Referenzhöhe, hier 1 Meter, eine Markierung an der Rückseite des zweiten Schalungselements 15 an. Diese Referenzhöhe legt eine Referenzebene fest. Zudem kann eine weitere Markierung für die Referenzebene an der Rückseite des ersten Schalungselements 4 und/oder an der temporären Abstützung 22 angebracht werden.

Fig. 11A zeigt im Detail den oberen Endbereich der Schalungseinheit 3, wobei sich das Schalungsverbindungselement 9 in der aufgeklappten Ruhestellung befindet. Aus dieser Darstellung ist ersichtlich, dass in der gezeigten Ausführung mehrere Schalungsverbindungselemente 9 vorgesehen sind, wobei zwei benachbarte Schalungsverbindungselemente 9 über zumindest ein Geländerelement 9B, hier zwei Geländerelemente 9B, miteinander verbunden sein können.

Gemäß Fig. 11B und Fig. 12 wird das Schalungsverbindungselement 9 von der in Fig. 11A dargestellten Ruhestellung in die Verbindungsstellung umgeklappt und, beispielsweise über eine zusätzliche Bolzenverbindung 9A, mit der zweiten Halterung 17 am zweiten Schalungselement 15 verbunden. Am Schalungsverbindungselement 9 wird zudem eine Aufhängung 28 montiert, an welcher die Bewehrung 23 im Zwischenraum 26 zwischen dem ersten Schalungselement 4 und dem zweiten Schalungselement 15 aufgehängt wird. Die Aufhängung 28 weist einen Aufhängbügel 29 auf, welcher über ein Verbindungselement 30, hier einen Gewindestab, reversibel lösbar mit dem Schalungsverbindungselement 9 verbunden wird. In der gezeigten Ausführung weist die Aufhängung 28 eine Höhenverstellung 31 auf, mit welcher die Höhenposition des Aufhängbügels 29 im Zwischenraum 26 eingestellt werden kann. Die Höhenverstellung 31 weist hier eine Mutter 32 auf, welche unterschiedlich weit auf den Gewindestab aufgeschraubt werden kann, um den Aufhängbügel 29 im Zwischenraum 26 entsprechend in der Höhe zu justieren.

Gemäß Fig. 13 wird das Hebezeug 14, insbesondere über eine am Schalungsverbindungselement 9 angebrachte Versetzöse 33, mit der Schalungseinheit 3 verbunden. Nach dem Lösen der Schalungseinheit 3 von der temporären Abstützung 22 wird die Schalungseinheit 3 gemeinsam mit der Bewehrung 23 und der Aussparungsschalung 24 vom Untergrund des Vorfertigungsbereichs 1 hochgehoben und, wie in Fig. 14 symbolisch dargestellt ist, zum Einsatzort 2 umgehoben, d.h. über dem Untergrund frei hängend transportiert.

Gemäß Fig. 15 wird die Schalungseinheit 3 oberhalb der Bodenfläche 2A des Einsatzortes 2 mit dem Hebezeug 14 herangeführt.

Gemäß Fig. 16 wird die Schalungseinheit 3 so auf eine vom Boden hochstehende Bodenanschlussbewehrung 34 abgesenkt, dass die Bodenanschlussbewehrung 34 im Zwischenraum 26 zwischen den unteren Bereichen des ersten Schalungselements 4 und des zweiten Schalungselements 15 angeordnet wird.

Wie aus Fig. 16 und Fig. 17 ersichtlich, ist die Schalungseinheit 3 am Einsatzort 2 mit einer Hubeinrichtung 35 zur Höhenverstellung der Schalungseinheit 3 gemeinsam mit der Bewehrung 23 und der Aussparungsschalung 24 verbunden. In der gezeigten Ausführung ist ein Hubelement 36 der Hubeinrichtung 35 am unteren Ende des zweiten Schalungselements 15 montiert. Das untere Ende des ersten Schalungselements 4 wird auf ein weiteres Hubelement 37 der Hubeinrichtung abgesenkt, welches am Einsatzort 2, hier an der Stirnseite des Bodens, montiert ist.

Aus Fig. 17 ist ersichtlich, dass die Unterkante des zweiten Schalungselements 15 über eine Abdichtung 38, beispielsweise ein Abdichtungsblech, zur Bodenfläche 2A hin abgedichtet ist. Durch Betätigen der Hubeinrichtung 35 kann die Schalungseinheit 3 gemeinsam mit der Bewehrung 23 und der Aussparungsschalung 24 in der Höhe, d.h. in vertikaler Richtung, verstellt werden, um eine gewünschte Höhe des Einbauteils, insbesondere der Aussparungsschalung 24, relativ zur Bodenfläche 2A des Einsatzortes 2 einzustellen. Zu diesem Zweck kann die Höhe der Markierung über der Bodenfläche 2A des Einsatzortes 2 gemessen werden. Wenn diese Höhe von der Referenzhöhe, hier 1 Meter, abweicht, wird die Hubeinrichtung 35 betätigt, um die Abweichung auszugleichen.

Fig. 18 und Fig. 19 zeigen schaubildlich die Schalungseinheit 3 im aufgestellten Zustand auf der Bodenfläche 2A des Einsatzortes 2. Die Bodenfläche 2A ist hier als Oberseite eines Deckenelements des darunterliegenden Geschoßes ausgebildet.

Gemäß Fig. 20 wird von oben Beton 39 in den Zwischenraum 26 der Schalungseinheit 3 eingefüllt, um das Betonelement, hier ein senkrechtes Wandelement, zu fertigen. Wie in Fig. 20 angedeutet wird, kann eine Neigung der Schalungseinheit 3 durch Verstellen der Stützeinrichtung 21 eingestellt werden. Vor dem Betonieren kann die Aufhängung 28 der Bewehrung 23 entfernt und das Schalungsverbindungselement 9 geöffnet werden. In der geöffneten Stellung (Ruhestellung) des Schalungsverbindungselements 9 bilden das Schalungsverbindungselement 9 mit dem Geländerelement 9B ein Gegengeländer, welches den Arbeiter gegen ein Abstürzen schützt. Damit das Gegengeländer nicht retour kippt, kann das Schalungsverbindungselement 9 mit einem Bolzen in der geöffneten Stellung gegen eine Verschwenkung blockiert werden.

Gemäß Fig. 21 wird das erste Schalungselement 4 nach dem Aushärten des Betons 39 bzw. nach dem Entfernen der Ankerstäbe mit Hilfe des Hebezeugs 14 vom Einsatzort 2 weggehoben.

Gemäß Fig. 22 wird das zweite Schalungselement 15 nach dem Aushärten des Betons 39 mit Hilfe des Hebezeugs 14 vom Einsatzort 2 weggehoben. An der Position der Aussparungsschalung 24 weist das Betonelement einen Ausschnitt 40, hier einen Fensterausschnitt, auf.

Gemäß Fig. 23 werden das erste Schalungselement 4 und das zweite Schalungselement 15 im Vorfertigungsbereich 1 gereinigt, bevor eine weitere Schalungseinheit 3 für die Fertigung des nächsten Betonelements wieder zusammengesetzt wird.

In den Fig. 24 bis 27 wird ein alternatives Verfahren dargestellt, bei welchem sowohl das Hubelement 36 für das zweite Wandschalungselement 15 als auch das weitere Hubelement 37 für das erste Wandschalungselement 4 während der Vorfertigung an der Schalungseinheit 3 montiert werden. Somit werden das Hubelement 36 und das weitere Hubelement 37 gemeinsam mit dem ersten 4 und dem zweitem Wandschalungselement 15 auf die Bodenfläche 2A des Einsatzortes 2 abgesenkt.

Gemäß Fig. 24 und Fig. 25 können das weitere Hubelement 37 am unteren Ende des ersten Schalungselements 4 und das Hubelement 36 am unteren Ende des zweiten Schalungselements 15 beim Transport vom Vorfertigungsbereich 1 zum Einsatzort 2 angeordnet sein. Diese Ausführungsform kann bei der Herstellung von innenliegenden Wänden zum Einsatz kommen, weil hier beide Hubelemente 36 und 37 auf der Bodenfläche 2A abgestützt werden können. In Fig. 25 sind die Hubelemente 36, 37 in unterschiedlichen Stellungen dargestellt, um die Verstellbarkeit zu illustrieren.

Gemäß Fig. 26 und Fig. 27 können das Hubelement 37 am ersten Schalungselements 4 und das Hubelement 36 am zweiten Schalungselements 15 betätigt werden, um die vorgefertigte Schalungseinheit 3 in der Höhe zu verstellen.

### Bezugsziffernliste:

1 Vorfertigungsbereich
1A Bodenfläche des Vorfertigungsbereichs
2 Einsatzort
2A Bodenfläche des Einsatzortes
3 Schalungseinheit
4 erstes Schalungselement
5 Rahmens
6 Längsrahmenteile
7 Querrahmenteile
8 Schaltafel
9 Schalungsverbindungselement
9A weitere Bolzenverbindung
9B Geländerelement
10 erster Halteträger
11 erste Halterung
12 Führung
12A Bolzen
13 erste Angriffsstelle
13A Tragbolzen
14 Hebezeug
15 zweites Schalungselement
16 zweiter Halteträger
17 zweite Halterung
18 zweite Angriffsstelle
19 Versetzbügel
20 Arbeitsbühne
21 Stützeinrichtung
22 temporäre Abstützung
22A Schrägstütze
23 Bewehrung
24 Aussparungsschalung
25 Linie
26 Zwischenraum
27 Arbeiter
28 Aufhängung
29 Aufhängbügel
30 Verbindungselement
31 Höhenverstellung
32 Mutter
33 Versetzöse
34 Bodenanschlussbewehrung
35 Hubeinrichtung
36 Hubelement
37 weiteres Hubelement
38 Abdichtung
39 Beton
40 Ausschnitt

## Patentansprüche

1. Verfahren zum Aufbau einer Schalungseinheit (3), insbesondere einer Wandschalungseinheit, mit den Schritten:
a. Vorfertigung der Schalungseinheit (3) in einem Vorfertigungsbereich (1) durch
- Vorsehen eines ersten Schalungselements (4),
- Vorsehen eines zweiten Schalungselements (15),
- Anbringen einer Bewehrung (23) zwischen dem ersten (4) und dem zweiten Schalungselement (15),
- Verbinden des ersten (4) mit dem zweiten Schalungselement (15), um die Schalungseinheit (3) zu erhalten,
b. Transportieren, insbesondere Umheben, der Schalungseinheit (3) gemeinsam mit der Bewehrung (23) vom Vorfertigungsbereich (1) zu einem Einsatzort (3).

2. Verfahren nach Anspruch 1, **dadurch gekennzeichnet, dass** zum Verbinden des ersten (4) mit dem zweiten Schalungselement (15) ein Schalungsverbindungselement (9), insbesondere ein Trägerelement, beispielsweise ein Verbindungsriegel, jeweils mit dem ersten (4) und dem zweiten Schalungselement (15), insbesondere jeweils mit einem oberen Ende des ersten (4) bzw. zweiten Schalungselements (15), verbunden wird.

3. Verfahren nach Anspruch 2, **dadurch gekennzeichnet, dass** das Schalungsverbindungselement (9) an dem ersten Schalungselement (4) montiert, von einer Ruhestellung in eine Verbindungsstellung bewegt, insbesondere verschwenkt, und mit dem zweiten Schalungselement (15) verbunden wird.

4. Verfahren nach Anspruch 3, **dadurch gekennzeichnet, dass** eine Fixiereinrichtung, insbesondere mit zumindest einer Bolzenverbindung, zur Fixierung des Schalungsverbindungselements (9) in der Ruhestellung, vorzugsweise zudem zur Fixierung des Schalungsverbindungselements (9) in der Verbindungsstellung, vorgesehen ist.

5. Verfahren nach Anspruch 3 oder 4, **dadurch gekennzeichnet, dass** die erste Halterung (11) und/das Schalungsverbindungselement (9) eine erste Angriffsstelle für ein Hebezeug (14) zum Umheben des ersten Schalungselements (4) und/oder die zweite Halterung (17) eine zweite Angriffsstelle für ein Hebezeug (14) zum Umheben des zweiten Schalungselements (15) aufweist.

6. Verfahren nach einem der Ansprüche 1 bis 5, **dadurch gekennzeichnet, dass** während der Vorfertigung zumindest ein Schalungsanker jeweils mit dem ersten (4) und dem zweiten Schalungselement (15) verbunden wird.

7. Verfahren nach einem der Ansprüche 1 bis 6, **dadurch gekennzeichnet, dass** während der Vorfertigung eine Aufhängung (28), insbesondere mit einem Aufhängbügel (29), vorgesehen wird, an welcher die Bewehrung (23) zwischen dem ersten (4) und dem zweiten Schalungselement (15) aufgehängt wird.

8. Verfahren nach einem der Ansprüche 1 bis 7, **dadurch gekennzeichnet, dass** während der Vorfertigung eine Aussparungsschalung (24), insbesondere für einen Tür- oder Fensterausschnitt, zwischen dem ersten (4) und dem zweiten Schalungselement (15) angeordnet wird.

9. Verfahren nach einem der Ansprüche 1 bis 8, **dadurch gekennzeichnet, dass** das erste Schalungselement (4) mit einer Hubeinrichtung (35), vorzugsweise mit zumindest einem Spindelhubelement, zur Höhenverstellung der Schalungseinheit (3) gemeinsam mit der Bewehrung (23) am Einsatzort (2) verbunden wird.

10. Verfahren nach Anspruch 9, **dadurch gekennzeichnet, dass** das erste (4) und/oder das zweite Schalungselement (15) während der Vorfertigung der Schalungseinheit (3) mit zumindest einem Hubelement (36), insbesondere mit zumindest einem Spindelhubelement, der Hubeinrichtung (35) verbunden wird.

11. Verfahren nach einem der Ansprüche 1 bis 10, **dadurch gekennzeichnet, dass** während der Vorfertigung der Schalungseinheit (3) an dem ersten (4) oder zweiten Schalungselement (15) eine Markierung vorgesehen wird, mit welcher eine Referenzhöhe für zumindest ein Einbauteil, insbesondere für die Aussparungsschalung (25), im Zwischenraum (26) zwischen dem ersten (4) und dem zweiten Schalungselement (15) relativ zur Bodenfläche (1A) des Vorfertigungsbereichs (1) markiert wird.

12. Verfahren nach Anspruch 11, **dadurch gekennzeichnet, dass** die Markierung an der Rückseite des ersten (4) oder des zweiten Schalungselements (15) vorgesehen wird.

13. Verfahren nach Anspruch 11 oder 12, **dadurch gekennzeichnet, dass** am Einsatzort (2) eine Höhe der Markierung relativ zur Bodenfläche des Einsatzortes (3) gemessen und eine Abweichung der Höhe von der Referenzhöhe mit Hilfe der Hubeinrichtung (35) ausgeglichen wird.

14. Verfahren zur Herstellung eines Betonelements, insbesondere eines Wandelements, durch:
i. Aufbauen einer Schalungseinheit (3) mit dem Verfahren nach einem der Ansprüche 1 bis 13,
ii. Anordnen der Schalungseinheit (3) in einer Schalstellung am Einsatzort (2), und
iii. Betonieren des Betonelements mit der Schalungseinheit (3) in der Schalstellung.

15. Vorgefertigte Schalungseinrichtung, aufweisend:
- eine Schalungseinheit (3) mit einem ersten und einem zweiten Schalungselement,
- ein Schalungsverbindungselement (9), welches das erste (4) mit dem zweiten Schalungselement (15) verbindet, so dass zwischen dem ersten (4) und dem zweiten Schalungselement (15) ein Zwischenraum (26) für die Befüllung mit Beton (39) ausgebildet ist,
- eine Bewehrung (23), und
- eine Aufhängung (28) für die Bewehrung (23) in dem Zwischenraum (26) zwischen dem ersten (4) und dem zweiten Schalungselement (15), so dass die vorgefertigte Schalungseinrichtung, einschließlich der Bewehrung (23), von einem Vorfertigungsbereich (1) zu einem Einsatzort (2) transportiert, insbesondere mit einem Hebezeug (14) umgehoben, werden kann.
